# EUROPÄISCHE PATENTSCHRIFT

(11) **EP 2 321 210 B1**
(45) Veröffentlichungstag und Bekanntmachung des Hinweises auf die Patenterteilung: **29.05.2013**
(21) Anmeldenummer: 09769008.5
(22) Anmeldetag: 25.06.2009
(51) Int. Cl.: B21C 47/02, B65H 75/24, B21C 47/30

(54) **VERFAHREN UND VORRICHTUNG ZUM AUFWICKELN VON METALLBAND**
METHOD AND DEVICE FOR WINDING METAL STRIP MATERIAL
PROCÉDÉ ET DISPOSITIF D'ENROULEMENT DE RUBAN MÉTALLIQUE

(30) Priorität: 27.06.2008 DE 102008030145
(43) Veröffentlichungstag der Anmeldung: 18.05.2011
(73) Patentinhaber: SMS Siemag AG, 40237 Düsseldorf (DE)
(72) Erfinder: KIPPING, Matthias, 57562 Herdorf (DE); FRANZ, Rolf, 57223 Kreuztal (DE)
(74) Vertreter: Klüppel, Walter
(86) Internationale Anmeldenummer: PCT/EP2009/004598
(87) Internationale Veröffentlichungsnummer: WO 2009/156159

(56) Entgegenhaltungen:
- EP-A- 0 017 675
- FR-A- 2 797 002
- JP-A- 58 179 514

## Beschreibung

Die Erfindung betrifft ein Verfahren zum Aufwickeln von Metallband, mit
- einem Haspeldorn mit einem Domkörper,
- mit einer Mehrzahl radial aufweitbarer bzw. aufspreizbarer, um den Domkörper herum angeordneter, Segmente,
- einer Mehrzahl von hydraulischen Zylindern, durch welche die Segmente radial bewegbar sind.

Die Erfindung betrifft weiterhin eine Vorrichtung zum Aufwickeln von Metallband.

In Walzwerken werden Metallbänder zu Tafeln oder zu gewickelten Bunden, den sogenannten Coils, geformt, um den Transport sowie die Weiterverarbeitung innerhalb eines Werks bzw. bei einem Kunden zu ermöglichen. Coils oder Metallbunde entstehen, wenn gerades Metallband in einer Haspelanlage radial aufgewickelt wird. Das Metallband ist ein Produkt aus einer Warmbandstraße oder einer Kaltbandstraße. Dies bedeutet, dass die Temperatur des Metallbandes, je nach Anlagentyp und Wärmebehandlung, unter oder über 100° C bzw. weit darüber liegen kann.

Haspelanlagen funktionieren prinzipiell derart, dass das Metallband auf einen rotierenden Dorn, den sogenannten Haspeldom, geführt wird. Das Führen des Metallbandes um den Haspeldom erfolgt mit Hilfe von Führungselementen wie z.B. Umlenkschalen, Umlenkrollen, Riemenbändem usw., die radial beweglich um die Längsachse des Haspeldoms angeordnet sind. Wenn der Haspeldom nach dem Anwickeln in die Lage versetzt worden ist, einen Zug im Metallband aufzubauen, werden die o.g. Führungselemente vom Metallband weg in eine Ruheposition bewegt, beispielsweise geschwenkt. Die Führungselemente können bei Bedarf, etwa wenn das Metallband den Zug durch Ausfädeln z.B. aus dem Walzgerüst oder dem Treibapparat der Haspelanlage zu verlieren droht, wieder angeschwenkt werden. Dadurch wird verhindert, dass das Coil seine Form verliert bzw. aufspringt.

Eine Haspelanlage nach dem Stand der Technik besteht beispielsweise, wie in Figur 1 und Figur 2 dargestellt, aus:
- einem Motor 1 und einem Getriebe 3, zum Antrieb des Haspeldoms,
- einer Kupplung 4, die den Antrieb mit dem Dom verbindet,
- einem rotierenden oder stehenden Hydraulikzylinder 5, der mit einer Spreizstange 13 oder Spreizeinheit verbunden ist,
- einem Wegmesssystem zum Messen des Zylinderhubs (nicht dargestellt),
- einem hinteren Domlager 6 und einem vorderen Domlager 7,
- einem Wickelteil 8,
- einem Domkörper 12 der die Spreizstange 13 sowie einen Druckkörper 14 trägt,
- aus Segmenten 15, die mit Laschen (nicht dargestellt) des Domkörpers 12 gehalten werden und mit Hilfe der Druckkörper 14 innen oder außen bewegt werden, und
- einem Domstützlager 9.

Die Funktionsweise des Haspeldoms nach dem Stand der Technik ist in Figur 2 genauer dargestellt. Beim Wickeln umschlingt das Metallband 10 den Haspeldom spiralförmig und bildet Windungen 11. Haspeldome sind in der Lage, im Wickelteil 8 ihre Außenabmessung 8.1 zu vergrößern und zu verkleinern (zu spreizen und zu entspreizen). Diese Funktion wird erreicht, indem die außen liegenden Segmente 15 radial bewegt werden. Zum Anwickeln wird das Metallband 10 um einen gespreizten Haspeldom geführt. Nach dem Aufwickeln des Metallbandes 10 zu einem Coil / Metallbund muss es vom Haspeldom gelöst werden, um einen Abtransport zu ermöglichen. Hierzu wird der Haspeldom entspreizt, d.h. die Segmente 15 werden zur Längsachse des Haspeldom hin bewegt und die Außenabmessung 8.1 des Wickelteils 8 wird verkleinert. Der Haspeldom gibt das Coil frei.

Der Spreizmechanismus ist in Figur 2 dargestellt. Die Spreizstange 13 besitzt mindestens eine schiefe Ebene 13.1, vorzugsweise mehrere. Durch die Bewegung 13.2 der Spreizstange 13 in Achsrichtung des Haspeldorns nach links oder rechts wird die schiefe Ebene 13.1 bewegt und der Druckkörper 14 wird radial gehoben oder gesenkt und hebt oder senkt das radial weiter außen liegende Segment 15. Da sich die Segmente 15 des Wickelteils 8 möglichst gleichmäßig spreizen und entspreizen sowie die auftretenden Kräfte aufnehmen müssen, sind sowohl über den Umfang als auch über die Länge des Wickelteils 8 mehrere schiefe Ebenen, vorzugsweise gleichmäßig, angeordnet. Die Spreizstange 13 ist mit dem Hydraulikzylinder 5 gekoppelt und erfährt durch diesen einen translatorischen Antrieb bzw. eine Haltekraft.

Den bekannten Haspeldomen ist gemeinsam, dass die Segmente 15 über eine schiefe Ebene 13.1 bewegt werden. Es ist dabei nicht erforderlich, dass ein Druckkörper 14 die Kraft- bzw. die Bewegungsübertragung übernimmt. Oft werden an die Segmente 15 schiefe Ebenen 13.1 angearbeitet, so dass ein direkter Kontakt zwischen Spreizstange 13 und Segment 15 besteht. Um die Segmente 15 bei Rotation gegen die Fliehkraft und die Gewichtskraft im Haspeldom zu halten, werden beispielsweise Laschen vorgesehen, die drehbar in der Spreizstange 13 und drehbar in den Segmenten 15 gelagert sind. Mit Hilfe von Führungen, gegen die sich die Segmente15 abstützen, können die Segmente 15 in einer anderen Ausführungsform in dem Haspeldom gehalten werden.

Da die Spreizstange 13 im Inneren des Domkörpers 12 montiert ist, ist hierfür eine Öffnung im Domstützlager 9 vorgesehen. Durch diese Öffnung wird die Spreizstange 13 in den Domkörper 12 eingeführt. Um das Stützlager an den Domkörper 12 anbinden zu können, ist hier eine Verbindungsstelle 9.1 vorgesehen. Diese wird vorzugsweise als Schraubenverbindung ausgeführt.

Ein Haspeldom in einer Warmbandstraße kann üblicherweise zum Wickeln von Metallbändern mit Dicken von 0,8mm bis 25,4mm eingesetzt werden. Hierbei können die Festigkeiten zwischen gering wie z.B. für Low Carbon und hoch wie z.B. für Rohrgüten (X80, X100, usw.) schwanken. Bei einem Haspeldom nach dem oben beschriebenen Stand der Technik kann allerdings keine gezielte und genaue Krafteinstellung erfolgen. Grund hierfür ist die bzw. sind die schiefen Ebenen, die auf Grund ihrer hohen und nicht reproduzierbaren Reibung eine entsprechende Hysterese bewirken. Die Schwierigkeit der NichtReproduzierbarkeit der Reibung begründet sich im Vorhandensein von Verschleiß am Druckkörper, an den Segmenten und an der Spreizstange. Der Verschleiß zeigt sich in Form von Materialabtrag, Deformation, Veränderungen der Oberflächenrauhigkeiten usw.. Erschwerend kommt hinzu, dass die Schmierungsbedingungen ungünstig sein können, da beispielsweise Fett auf Grund von hohem Druck auf die Fettaustrittbohrung nicht austreten kann oder das Fett bei auftretenden hohen Temperaturen verbrennt oder verkokelt. Auch ist es möglich, dass Fett durch Kühlwasser weggewaschen wird. Ungünstig wirkt sich auf die Gleitflächen eindringender Schmutz und Zunder aus, wenn dieser das Fett kontaminiert und/oder zwischen die Gleit- bzw. Reibflächen gelangt. Deformationen und Materialabtrag führen dazu, dass die Segmente nicht mehr die gewünschte Außenabmessung anfahren können. D.h. der maximale Haspeldomdurchmesser und die Wasserlage (waagerechte) der Segmente sind nicht mehr zu erreichen. Entscheidend für die Belastbarkeit des Haspeldoms ist die konstruktive Ausführung der Verbindungsstelle 9.1 für das Dornstützlager. Prinzipiell stellt die Verbindungsstelle 9.1 (bzw. Trennstelle) eine Schwachstelle dar.

Aus dem Stand der Technik nach der österreichischen Patentschrift 219 940 ist eine Einrichtung zur Steuerung von Aufwickeltrommeln bekannt, mit einem Trommelkörper und zwei an diesem schwenkbar angebrachten Spannsegmenten, an denen eine Reihe hydraulisch betätigter, sie auseinanderspreizender Kolben, Bolzen oder dgl. angreift, die im Trommelkörper oder in einem mit diesem mittelbar oder unmittelbar verbundenen Teil gelagert sind. An jedem der beiden Spannsegmente greift zwischen seinem freien, dem anderen Spannsegment zugewendeten Ende und seinem angelenkten Teil eine Reihe hydraulisch betätigter Kolben. Bolzen oder dgl. an. Weiterhin ist ein Drucksegment vorgesehen, welches zwischen die auseinander gespreizten Spannsegmente eingesetzt wird.

Weitere Haspeldorne, die Kolben-Zylindereinheiten zum Spreizen von Segmenten aufweisen, sind aus den Druckschriften DE 26 20 926 A1, US 3,273,817 und US 3,414,210 bekannt.

Aus der EP 0 017 675 B1 ist ein aufweitbarer Haspeldom mit einem Kern, mit einer Anzahl radial aufweitbarer bzw. aufspreizbarer, um den Kern herum angeordneter Segmente und für jedes Segment mit jeweils einer Anzahl von hydraulischen Kolben-Zylindereinheiten, durch welche die Segmente radial bewegbar sind, bekannt. Die Segmente sind mit den hydraulischen Einheiten im Kern verbunden. Weiterhin sind die Segmente an den Kolben der hydraulischen Einheiten befestigt, die Kolben sind ringförmig ausgebildet und um Zapfen herum montiert, die ihrerseits am Kern befestigt sind und Köpfe zur Begrenzung der radialen Aufwärtsbewegung der Segmente aufweisen. An den radialen Innen-und Außenseiten der Kolben sind erste und zweite Kammern für Hydraulikflüssigkeit vorgesehen, so dass die hydraulischen Einheiten zum Einfahren und Ausfahren der Segmente betätigbar sind. Die Ersten Kammern der hydraulischen Einheiten (zum Ausfahren der Segmente) sind mit einer Anzahl von Druckzylindern verbunden, deren Kolben für gemeinsame Verschiebung angeordnet sind, so dass die einem einzigen Segment zugeordneten ersten Kammern jeweils mindestens mit mindestens zwei verschiedenen Druckzylindern verbunden sind.

Nachteilig bei den bekannten Haspeldornen ist, dass die radial ausfahrbaren Zylinder alle miteinander hydraulisch gekoppelt sind. D.h. sie besitzen eine gemeinsame Zuführleitung (Druckleitung) für mindestens zwei, meist aber für mehr als zwei Zylinder. Bei den bekannten Haspeldomen werden immer nur die Endlagen der Zylinder angefahren (voll gespreizt oder entspreizt). Das Nach-spreizen der Segmente aus einer vorgespreizten Stellung (Zwischenstellung der Segmente) ist nicht möglich, da die Reibung bzw. die Belastung von Zylinder zu Zylinder unterschiedlich ist. Somit würden die Zylinder die Segmente unterschiedlich ausfahren und das Coilauge, welches durch die Außenkontur des Haspeldoms gebildet wird, würde nicht zylindrisch ausgeformt sein. Eine derartige unrunde Ausbildung führt zu Problemen beim weiteren Handling des Coils.

Der Erfindung liegt daher die Aufgabe zugrunde, ein Verfahren anzugeben, durch das die genannten Nachteile vermieden werden.

Weiterhin soll eine Vorrichtung zum Aufwickeln von Metallband angegeben werden.

Diese Aufgabe wird verfahrensspezifisch dadurch gelöst, dass jeder Zylinder aus der Mehrzahl individuell geregelt wird.

Die beanspruchte individuelle Regelung der einzelnen Zylinder ermöglicht vorteilhafterweise eine Einstellung jedes einzelnen Zylinders auf individuell für jeden Zylinder vorgegebene Sollwerte. Die beanspruchte individuelle Regelung der einzelnen Zylinder ermöglicht außerdem eine individuelle Nachregelung der einzelnen Zylinder auf neue vorgegebene Sollwerte ausgehend von einem bereits vorgespreizten Haspeldorn. Insbesondere können dann auch beliebige Sollwerte vorgegeben werden, die zwischen systembedingten maximal möglichen Sollwerten (Endwerten) liegen.

Gemäß einem ersten Ausführungsbeispiel der Erfindung werden alle Zylinder bzw. Ausbalancierzylinder des Haspeldorns individuell auf eine gleiche vorbestimmte Position, insbesondere einen gleichen radialen Abstand von der Längsachse des Haspeldoms geregelt, auch dann, wenn die Reibung bzw. die Belastung von Zylinder zu Zylinder unterschiedlich sein sollte. Mit dieser Regelung wird vorteilhafterweise sichergestellt, dass alle Zylinder radial gleich weit ausfahren und dass das Coilauge zylindrisch bzw. kreisförmig ausgebildet wird.

Alternativ zu einer Positionsregelung können die Zylinder auch druck- bzw. kraftgeregelt werden. Durch das Einstellen bzw. Einregeln jedes Zylinders aus der Mehrzahl der Zylinder des Haspeldorns auf eine gleiche vorgegebene Kraft kann ebenfalls ein symmetrisches, insbesondere kreisförmiges Coilauge realisiert werden.

Das Nachspreizen erfolgt durch geregelten Druck und/oder geregelte Positionierung der Segmente, wobei, ebenfalls durch Feststellen des Motordrehmomentes, die Korrelation von Zugkraft im Metallband zur Spreizung des Haspeldorns hergestellt wird. Die Abstimmung beider Größen, Zugkraft im Metallband und Spreizkraft im Haspeldorn, gewährleistet das sichere Anwickeln und sie hilft bei der Verwendung der minimalen Spreizkraft, die Beschädigungen des Metallbandes zu minimieren und die Lebensdauer der Bauteile des Haspeldoms zu maximieren.

Die Erfindung wird außerdem durch eine Vorrichtung zum Aufwinkeln von Metallband gemäß Anspruch 5 gelöst. Die Vorteile dieser Vorrichtung entsprechen den oben mit Bezug auf das Verfahren genannten Vorteilen. Eine Synchronisierungseinrichtung dient dazu, sicherzustellen, dass für die Regelung der einzelnen Zylinder jeweils dieselben Sollwerte vorgegeben werden, falls gewünscht.

Weitere Vorteile des beanspruchten Verfahrens und der beanspruchten Vorrichtung sind Gegenstand der diesbezüglichen Unteransprüche.

Durch den erfindungsgemäßen Haspeldom wird auf einen relativ großen Spreizzylinder, eine Spreizstange, Druckkörper, die Verbindungsstelle sowie die Bohrung im Domkörper verzichtet.

Ein Ausführungsbeispiel der Erfindung wird anhand einer sehr schematischen Zeichnung näher beschrieben.

Es zeigt:
- Fig. 1: in Längsansicht, teilweise geschnitten, einen Haspeldom nach dem Stand der Technik;
- Fig. 2: im Teilschnitt den Haspeldorn in Längsansicht einen Haspeldorn mit Spreizsegment, Dornkörper und Zugstange aus Figur 1;
- Fig. 3: einen Haspeldom gemäß der Erfindung in geschnittenem Querschnitt;
- Fig. 4: in Längsansicht, teilweise geschnitten, einen Haspeldorn nach Fig. 3;
- Fig. 5: im Teilschnitt den Haspeldom nach Fig. 3 in Längsansicht mit Spreizsegment, Zylinder, Domkörper und Positionsgeber; und
- Fig. 6: der Regelkreis der Vorrichtung.

Ein erfindungsgemäßer Haspeldom 100, wie in den Figuren 3 bis 5 dargestellt, ist im Wickelteil 120 mit Zylindern 116 und Ausbalancierzylindem 121 ausgebildet. Die Zylinder 116 und Ausbalancierzylinder 121 bewegen und/oder halten die Segmente 115. Die Zylinder 116 und Ausbalancierzylinder 121 werden beispielsweise hydraulisch betätigt. Außer Öl können auch andere Medien, wie z.B. Fett, zur Anwendung kommen. Für die Übertragung bzw. die Erzeugung der Spreizkraft und der Bewegung der Segmente 115 sind die Zylinder 116 verantwortlich. Die Zylinder 116 werden wie dargestellt mit ihrem Zylinderdeckel 116.1 sowie mit ihrem Zylinderkolben 116.2 direkt im Domkörper 119 eingesetzt. Es ist aber auch verstellbar, dass ein kompletter Zylinder 116 als Einheit in den Haspeldom 100 montiert wird. Vorzugsweise ist jeder Zylinder 116 mit einem Positionsgeber 117 ausgerüstet, so dass die genaue Position des Zylin-derkolbens 116.2 festgestellt und gesteuert oder geregelt wird. Die Kabel 117.1 der Positionsgeber 117 werden durch den Kabelkanal 118 zum Drehübertrager 123 (siehe Figur 4) und von dort zur Steuer-, Regel- und/oder Auswerteeinheit (nicht dargestellt) übertragen. Die Medienversorgung der Zylinder 116 und Ausbalancierzylinder 121 erfolgt durch die Medienzuführung 122.

Die Medienzuführung 122 versorgt die Zylinder 116 bzw. Ausbalancierungszylinder 121 mit den notwendigen Medien sowie den Domkörper 119 mit einer Kühl- und/oder Reinigungsflüssigkeit wie Wasser zum Kühlen und Reinigen. Weiterhin wird der Haspeldom 100 an den Schmierstellen über die Medienzuführung 122 mit Schmierstoff versorgt. Wasser zum Kühlen und Reinigen wird ebenfalls über die Medienzuführung 122 zur Verbrauchsstelle am Haspeldom 100 transportiert. Der Drehübertrager 123 versorgt die Positionsgeber 117 mit Spannung bzw. Strom.

Analog zum Zylinder 116 wird der Ausbalancierzylinder 121 mit seinem Zylinderkolben 121.1 und seinem Zylinderdeckel 121.2 direkt oder als komplette Wechseleinheit im Dornkörper 119 eingebaut. Der Ausbalancierzylinder 121 hat die Aufgabe das bzw. die Segmente 115 gegen die Fliehkraft und die Gewichtskraft derart zu halten, dass immer ein Kontakt zwischen dem Zylinderkolben 116.2 und dem Segment 115 vorhanden ist. Auch dieser Zylinder 121 kann mit einem Positionsgeber 117 ausgerüstet sein. Eine andere Ausbildung sieht vor, den Zylinder 121 mit Hilfe eines Drucksensors auf eine vorgegebene Kraft anzusteuern oder zu regeln, so dass auf einen Positionsgeber 117 verzichtet werden kann.

Die Zylinder 116 und die Ausbalancierungszylinder 121 werden über Drucksen-soren, die den Druck in den Zu- oder Abführleitungen messen und/oder über die Positionsgeber 117 geregelt oder gesteuert. Der Ausbalancierzylinder 121 ist derart gestaltet, dass er mit dem Segment 115 vorzugsweise eine formschlüssige Verbindung bildet. Eine andere Ausführung besteht in einer kraftschlüssigen Verbindung.

Zum Kalibrieren des Außendurchmessers des Haspeldoms 100 mit den Segmenten 115 werden mindestens zwei Kalibrierringe in einem vorgegebenen Abstand in Richtung der Längsachse aufgeschoben und positioniert. Durch die Kalibrierung werden der Außendurchmesser und die Positionsgeber eingestellt. Zusätzlich kann die Wasserlage der Segmente 115 mit geeigneten Mess- oder Prüfeinrichtungen festgestellt werden. Mit Hilfe der Zylinder 116 kann der Verschleiß der Segmente 115 ausgeglichen werden.

In Figur 6 ist beispielhaft einen Regelkreis für die Vorrichtung dargestellt, mit dem jeder einzelne Zylinder der Vorrichtung individuell geregelt wird. Der dargestellte Regelkreis zeigt eine Positionsregelung mit einer unterlagerten Kraftregelung. Die überlagerte Positionsregelung bewirkt, dass alle Zylinder des Haspeldoms auf eine gleiche Soll-Position, d.h. einen gleichen radialen Abstand von der Längsachse des Haspeldorns, geregelt werden. Dabei wird durch den unterlagerten Kraftregelkreis gewährleistet, dass eine für die Zylinder individuell vorgegebenen Soll-Kraft eingehalten, insbesondere nicht überschritten wird.

Alternativ oder zusätzlich kann die erfindungsgemäße Regelungseinrichtung für jeden Zylinder eine individuelle Kraftregelung mit unterlagerter Positionsregelung aufweisen. Die Kräfte, mit denen die Zylinder gegen das aufgewickelte Band drücken, werden dann mit Hilfe der überlagerten Kraftregelung auf vorgegebene, vorzugsweise gleiche Kräfte geregelt. Gleichzeitig gewährleistet die unterlagerte Positionsregelung, dass bei der Kraftregelung eine vorgegebene Soll-Position der Zylinder eingehalten wird.

Bei beiden Regelmechanismen, d.h. Positionsregelung mit unterlagerter Kraftregelung oder Kraftregelung mit unterlagerter Positionsregelung kann ein Kraftbegrenzer vorgesehen sein, um bei Ausfall der Kraftregelung ein Überschreiten einer vorgegebenen Maximalkraft und damit mögliche Schäden am Haspeldom oder an dem aufgewickelten Band zu vermeiden. Wenn beide Regelmechanismen verfügbar sind, empfiehlt sich - je nach Arbeitssituation - evtl. ein Umschalten zwischen den beiden Mechanismen. Die Positionsregelung, vorzugsweise mit unterlagerter Kraftregelung, wird insbesondere beim Anfahren des Haspeldoms, d.h. zu Beginn eines Aufwickelvorganges verwendet. Danach, d.h. während eines stationären Aufwickelvorganges, d.h. nachdem bereits ein paar Windungen aufgewickelt sind, empfiehlt sich ein Umschalten auf eine überlagerte Kraftregelung mit unterlagerter Positionsregelung.

Mit den beiden vorgestellten Regelmechanismen sind die Position und der Arbeitsdruck im Rahmen der Systemgrenzen für jeden Zylinder individuell beliebig wählbar/regelbar. Hierdurch ergibt sich die Möglichkeit, das Metallband auf einen vorgespreizten Haspeldom zu wickeln. Die bedeutet, dass der Haspeldom beim Anwickelvorgang seinen Durchmesser - nachdem eine bestimmte Windungszahl aufgewickelt wurde - weiter vergrößert, wenn die Windungen lose sind bzw. möglichst früh ein Zug aufgebaut werden soll.

Die Vorrichtung nach der Erfindung besitzt keinen Hauptzylinder, sondern eine Drehzuführung, die in der Lage ist, vorzugsweise mit hohem Druck jeden ein-zelnen Zylinder mit dem nötigen Fluid zu versorgen. Es ist durch die Regelung gewährleistet, dass die Zylinder 116 die Segmente 115 synchron bewegen, so dass diese immer in Wasserlage verfahren werden. Dieses vermeidet ein Verkanten und Verklemmen der Segmente 115, so dass die Betriebssicherheit immer gewährleistet ist.

Durch den Wegfall der schiefen Ebene 13.1, wie aus dem Stand der Technik gemäß Fig. 2 bekannt, entfällt auch eine Fettschmierung für diese. Mit dem erfindungsgemäßen Haspeldom ist es nun möglich, dass dieser mit Wasser versorgt und somit gekühlt wird. Durch eine geeignete Wasserführung wird der Haspeldom ständig von Verschmutzungen gereinigt bzw. frei gespült.

### Bezugszeichenliste

| | |
|---|---|
| 1. | Motor |
| 2. | Getriebe |
| 3. | Kupplung |
| 4. | Hydraulikzylinder |
| 5. | hinteres Domlager |
| 6. | vorderes Domlager |
| 7. | Wickelteil |
| 8. | Domstützlager |
| 9. | Metallband |
| 10. | Windungen |
| 11. | Domkörper |
| 12. | Spreizstange |
| 13. | Druckkörper |
| 14. | Segment |
| 15. | Zylinder |
| | |
| 100 | Haspeldom |
| 101 | Motor |
| 103 | Kupplung |
| 104 | Hydraulikzylinder |
| 106 | vorderes Domlager |
| 107 | hinteres Domlager |
| 110 | Windungen |
| 111 | Metallband |
| 115 | Segment |
| 116 | Zylinder |
| 117 | Positionsgeber |
| 117.1 | Kabel |
| 118 | Kabelkanal |
| 119 | Domkörper |
| 120 | Wickelteil |
| 121 | Ausbalancierzylinder |
| 121.1 | Zylinderkolben |
| 121.2 | Zylinderdeckel |
| 122 | Medienzuführung |
| 123 | Drehübertrager |

## Patentansprüche

1. Verfahren zum Aufwickeln von Metallband (110) auf einen Haspeldorn (100) mit einem Domkörper (120), einer Mehrzahl radial aufweitbarer bzw. aufspreizbarer, um den Domkörper (120) herum angeordneter, Segmente (115) und einer Mehrzahl von hydraulischen Zylindern (116), durch welche die Segmente (115) radial bewegt werden;
**dadurch gekennzeichnet,**
**dass** jeder Zylinder (116) aus der Mehrzahl individuell geregelt wird.

2. Verfahren nach Anspruch 1,
**dadurch gekennzeichnet,**
**dass** alle Zylinder (116) aus der Mehrzahl individuell auf eine gleiche vorgegebene Soll-Position, insbesondere einen gleichen radialen Abstand von der Längsachse des Haspeldoms geregelt werden.

3. Verfahren nach Anspruch 2,
**dadurch gekennzeichnet**,
der Positionsregelung eine Kraftregelung unterlagert ist.

4. Verfahren nach Anspruch 1,
**dadurch gekennzeichnet,**
**dass** jeder Zylinder (116) aus der Mehrzahl individuell auf einen vorgegebenen Soll-Druck bzw. eine vorgegebene Soll-Kraft geregelt wird.

5. Verfahren nach Anspruch 4,
**dadurch gekennzeichnet,**
**dass** der Druck- bzw. Kraftregelung eine Positionsregelung unterlagert ist.

6. Verfahren nach einem der vorangegangenen Ansprüche,
**dadurch gekennzeichnet,**
**dass** durch Feststellen des Motordrehmomentes die Korrelation von Zugkraft im Metallband zur Spreizung des Haspeldorns (100) hergestellt wird.

7. Haspeldom zum Aufwickeln von Metallband (111), mit
- einem Dornkörper (120)
- mit einer Mehrzahl radial aufweitbarer bzw. aufspreizbarer, um den Domkörper (120) herum angeordneter, Segmente (115); und
- einer Mehrzahl von hydraulischen Zylindern (116), durch welche die Segmente (115) radial bewegbar sind;
**dadurch gekennzeichnet,**
**dass** eine Regelungseinrichtung vorgesehen ist, um die hydraulischen Zylinder (116) jeweils individuell zu regeln.

8. Haspeldom nach Anspruch 7,
**dadurch gekennzeichnet**,
das jedem Zylinder (116) ein Positionsgeber (117) zugeordnet ist.

9. Haspeldom nach Anspruch 8,
**dadurch gekennzeichnet**,
das jedem Zylinder (116) und/oder jedem Ausbalancierungszylinder (121) ein Drucksensor zugeordnet ist.

10. Haspeldom nach einem der Ansprüche 7-9,
**dadurch gekennzeichnet**,
das jeder Ausbalancierungszylinder (121) kraft- oder-formschlüssig mit dem Segment (115) verbunden ausgebildet ist.

11. Haspeldom nach einem der Ansprüche 7 bis 10,
**dadurch gekennzeichnet,**
**dass** die Regelungseinrichtung eine Synchronisierungseinrichtung aufweist zum Synchronisieren der vorgegebenen Sollwerte für die einzelnen hydraulischen Zylinder.

12. Haspeldom nach einem der Ansprüche 7-11,
**gekennzeichnet durch**
eine Medienzuführung (122) zum Versorgen der einzelnen Zylinder bzw. Ausbalancierungszylinder (121) mit dem notwendigen Medium

13. Haspeldom nach Anspruch 7-11,
**dadurch gekennzeichnet,**
**dass** eine Medienzuführung (122) den Haspeldorn (100) mit einem Medium versorgt, bei dem es sich zumindest um Wasser handelt, zum gleichzeitigen Kühlen und Reinigen der Teile des Haspeldoms (100).

14. Haspeldorn nach Anspruch 13,
**dadurch gekennzeichnet,**
**dass** eine Medienzuführung (122) auch Schmierstellen mit Schmierstoff sowie ein Drehübertrager (123) die Messeinrichtungen mit Strom und/oder mit Spannung versorgt.

## Claims

1. Method of coiling up metal strip (110) on a coiling mandrel (100) with a mandrel body (12), a plurality of radially expansible or spreadable segments (115) arranged around the mandrel body (120) and a plurality of hydraulic cylinders (116) by which the segments (115) are moved radially, **characterised in that** each cylinder (116) of the plurality is individually regulated.

2. Method according to claim 1, **characterised in that** all cylinders (116) of the plurality are regulated individually to the same predetermined target position, particularly the same radial spacing from the longitudinal axis of the coiling mandrel.

3. Method according to claim 2, **characterised in that** the position regulation is based on a force regulation.

4. Method according to claim 1, **characterised in that** each cylinder (116) of the plurality is individually regulated to a predetermined target pressure or a predetermined target force.

5. Method according to claim 4, **characterised in that** the pressure regulation or force regulation is based on a position regulation.

6. Method according to any one of the preceding claims, **characterised in that** the correlation of tension force in the metal strip for spreading the coiling mandrel (100) is produced by fixing the motor torque.

7. Coiling mandrel for coiling up metal strip (111), with
- a mandrel body (120)
- with a plurality of radially expansible or spreadable segments (115) arranged around the mandrel body (120), and
- a plurality of hydraulic cylinders (116) by which the segments (115) are movable radially,
**characterised in that** a regulating device is provided in order to individually regulate each of the hydraulic cylinders (116).

8. Coiling mandrel according to claim 7, **characterised in that** a position transmitter (117) is associated with each cylinder (116).

9. Coiling mandrel according to claim 8, **characterised in that** a pressure sensor is associated with each cylinder (116) and/or each compensating cylinder (121).

10. Coiling mandrel according to any one of claims 7 to 9, **characterised in that** each compensating cylinder (121) is constructed to be connected with the segment (115) by friction couple or mechanically positive couple.

11. Coiling mandrel according to any one of claims 7 to 10, **characterised in that** the regulating device comprises a synchronising device for synchronisation of the predetermined target values for the individual hydraulic cylinders.

12. Coiling mandrel according to any one of claims 7 to 11, **characterised by** a media feed (122) for supply of the individual cylinders or compensating cylinders (121) with the necessary medium.

13. Coiling mandrel according to claim 7 to 11, **characterised in that** a media feed (122) supplies the coiling mandrel (100) with a medium, which is at least water, for simultaneous cooling and cleaning of the parts of the coiling mandrel (100).

14. Coiling mandrel according to claim 13, **characterised in that** a media feed (122) also supplies lubricating points with lubricant and a rotation transmitter (123) of the measuring devices with current and/or voltage.

## Revendications

1. Procédé pour enrouler un ruban métallique (110) sur un mandrin de bobineuse (100) comprenant un corps de mandrin (120), une multitude de segments (115) disposés tout autour du corps de mandrin (120), aptes à s'élargir, respectivement aptes à se déployer en direction radiale, et une multitude de cylindres hydrauliques (116) par lesquels les segments (115) peuvent se déplacer en direction radiale, **caractérisé en ce que** chaque cylindre (116) de la multitude est réglé de manière individuelle.

2. Procédé selon la revendication 1, **caractérisé en ce que** tous les cylindres (116) de la multitude sont réglés de manière individuelle à une position de consigne identique prédéfinie, en particulier à une distance radiale identique par rapport à l'axe longitudinal du mandrin de bobineuse.

3. Procédé selon la revendication 2, **caractérisé en ce que** le réglage de la position est subordonné à un réglage de la force.

4. Procédé selon la revendication 1, **caractérisé en ce que** chaque cylindre (116) de la multitude est réglé de manière individuelle à une pression de consigne prédéfinie, respectivement à une force de consigne prédéfinie.

5. Procédé selon la revendication 4, **caractérisé en ce que** le réglage de la pression, respectivement de la force est subordonné à un réglage de la position.

6. Procédé selon l'une quelconque des revendications précédentes, **caractérisé en ce que** l'on établit la corrélation entre la force de traction régnant dans le ruban métallique et le déploiement du mandrin de bobinage (100) par la détermination du couple de rotation du moteur.

7. Mandrin de bobineuse pour l'enroulement d'un ruban métallique (111), comprenant
- un corps de mandrin (120) ;
- une multitude de segments (115) disposés tout autour du corps de mandrin (120), aptes à s'élargir, respectivement aptes à se déployer en direction radiale, et
- une multitude de cylindres hydrauliques (116) par lesquels les segments (115) peuvent se déplacer en direction radiale,
**caractérisé en ce qu'**on prévoit un mécanisme de réglage pour régler les cylindres hydrauliques (116) chaque fois de manière individuelle.

8. Mandrin de bobineuse selon la revendication 7, **caractérisé en ce qu'**un positionneur (117) est attribué à chaque cylindre (116).

9. Mandrin de bobineuse selon la revendication 8, **caractérisé en ce qu'**un capteur de pression est attribué à chaque cylindre (116) et/ou à chaque cylindre d'équilibrage (121).

10. Mandrin de bobineuse selon l'une quelconque des revendications 7 à 9, **caractérisé en ce que** chaque cylindre d'équilibrage (121) est réalisé pour être relié par adhérence ou par complémentarité de forme au segment (115).

11. Mandrin de bobineuse selon l'une quelconque des revendications 7 à 10, **caractérisé en ce que** le mécanisme de réglage présente un mécanisme de synchronisation pour la synchronisation des valeurs de consigne prédéfinies les cylindres hydrauliques individuels.

12. Mandrin de bobineuse selon l'une quelconque des revendications 7 à 11, **caractérisé par** une amenée de milieux (122) pour alimenter les cylindres individuels, respectivement les cylindres d'équilibrage individuels (121) avec les milieux requis.

13. Mandrin de bobineuse selon l'une quelconque des revendications 7 à 11, **caractérisé en ce qu'**une amenée de milieux (122) alimente le mandrin de bobineuse (100) avec un milieu, à propos duquel il s'agit au moins d'eau, pour le refroidissement et le nettoyage simultanés des éléments du mandrin de bobineuse (100).

14. Mandrin de bobineuse selon la revendication 13, **caractérisé en ce qu'**une amenée de milieux (122) alimente également les points de graissage avec un lubrifiant, et un joint rotatif (123) alimente les mécanismes de mesure avec du courant et/ou avec une tension.
